# EUROPÄISCHE PATENTSCHRIFT

(11) **EP 2 146 039 B1**
(45) Veröffentlichungstag und Bekanntmachung des Hinweises auf die Patenterteilung: **13.03.2013**
(21) Anmeldenummer: 09162908.9
(22) Anmeldetag: 17.06.2009
(51) Int. Cl.: E06B 3/663

(54) **Isolierglasscheibe**
Insulating glass pane
Vitrage isolant

(30) Priorität: 15.07.2008 DE 102008033249
(43) Veröffentlichungstag der Anmeldung: 20.01.2010
(73) Patentinhaber: seele holding GmbH & Co. KG, 86368 Gersthofen (DE)
(72) Erfinder: Seele, Gerhard, 86356, Neusäß (DE); Kassnel-Henneberg, Bruno, 86420, Diedorf/Anhausen (DE); Rohrer, Emil, 86343, Königsbrunn (DE)
(74) Vertreter: Trinks, Ole

(56) Entgegenhaltungen:
- WO-A1-84/01798
- DE-A1- 2 730 119
- DE-B- 1 197 603
- DE-B- 1 265 385
- DE-U1-202006 000 835
- US-A- 5 568 714

## Beschreibung

Die vorliegende Erfindung betrifft eine Isolierglasscheibe nach dem Oberbegriff des Patentanspruches 1. Demgemäß betrifft die Erfindung insbesondere eine Isolierglasscheibe bestehend aus mindestens zwei Außenscheiben und einem Randverbund, welcher ein Abstandsprofil aufweist.

Die Druckschrift DE 20 2006 000 835 U1 betrifft eine Isolierglasscheibe mit einem verstärkten Randverbund bestehend aus mindestens zwei Einzelscheiben und einem Abstandsprofil aus Metal oder einem glasfaserverstärkten Kunststoff. Das Profil ist über zwei Kontaktflächen mit den Einzelscheiben verklebt.

Die Druckschrift DE 1 197 603 B offenbart alle Merkmale des Oberbegriffs des Anspruchs 1 und des Anspruchs 4 und betrifft ebenfalls eine Isolierglasscheibe mit einem Abstandshalter bestehend aus zwei unregelmäßig geformten Profilteilen, deren einander zugekehrten Oberflächen in etwa zueinander komplementär und durch eine Fuge voneinander beabstandet sind, welche mit einem dauerelastischen Kunstharzkleber gefüllt ist.

Die Druckschrift US 5,568,714 A betrifft eine Isolierglasscheibe mit einem zweiteiligen Abstandshalter, welcher aus zwei in etwa kastenförmigen Hohlprofilen aus Stahl oder Aluminium besteht, welche an ihren einander zugewandten Seiten über zwei Isolierelemente miteinander verbunden sind.

Die Druckschrift WO 84/01798 A1 betrifft ein Mehrscheiben-Fenster mit U-förmigen Abstandshaltern zwischen den einzelnen Scheiben. Die Abstandshalter sind aus Aluminium oder Stahl hergestellt und sollen die Seitenkanten versteifen und halten.

Die Druckschrift DE 1 265 385 B betrifft einen massiven Abstandshalter zwischen zwei Glasscheiben, durch welchen ein rohrförmiges Element verläuft, an dessen äußerem Ende ein zur Außenluft offener Trocknungsmittelbehälter angeordnet ist.

Die Druckschrift DE 27 30 119 A1 betrifft ein Mehrscheiben-Fenster mit einem Abstandshalter zwischen einzelnen Scheiben, welcher mit Kitt befestigt ist, und in welchem ein Element mit Trockenmittel eingefügt werden kann.

Eine derartige Isolierglasscheibe der eingangs genannten Art ist dem Prinzip nach allgemein aus dem Stand der Technik bekannt. Sie enthält die zwei Außenscheiben, wobei im Allgemeinen eine erste Außenscheibe im Inneren eines Raumes, eines Hauses, einer Lagerhalle oder allgemein eines Gebäudes angeordnet ist und eine zweite Außenscheibe außerhalb des Gebäudes angeordnet sind. Innerhalb der zwei Außenscheiben ist ein thermisch isolierender Zwischenraum angeordnet. Der Vorteil liegt insbesondere im größeren Wärme- und Schallschutz. Die Isolierglasscheibe bildet daher heute die gängige Art und Weise der Verglasung. Im Normalfall besteht der Randverbund aus einem Hohlprofil aus Metall oder Kunststoff, in dem ein Trockenmittel für die Funktion der Trocknung der im Zwischenraum eingeschlossenen Luft der Isolierglasscheibe untergebracht ist. Zur Außenseite hin wird noch eine zusätzliche Abdichtung aus Silikon oder Polysulfid angebracht. Im Allgemeinen übernimmt der Randverbund keine statische Funktion. Bei Belastung verhält sich die Isolierglasscheibe statisch mehr oder weniger wie zwei Außenscheiben. Die bisherigen Abstandshalter, wie auch die bisherigen Abdichtungsmaterialien, sind nicht in der Lage, die beiden Außenscheiben soweit schubfest miteinander zu verbinden, dass die beiden Außenscheiben ohne sichtbare Stützprofile getragen werden können.

Auf Grundlage dieser Problemstellung liegt der vorliegenden Erfindung die Aufgabe zugrunde, eine Isolierglasscheibe der eingangs genannten Art dahingehend weiterzubilden, dass das Abstandsprofil als schubsteifes Gelenk funktioniert, und dass die Isolierglasscheibe eine selbst tragende Struktur aufweist, weist, sodass auf sichtbare Stützprofile zum Tragen der Isolierglasscheibe verzichtet oder diese zumindest deutlich reduziert werden können und sich die Außenscheiben z.B. infolge Klimalasten zueindander verdrehen können, ohne dass dadurch im Abstandsprofil und in der Klebeschicht hohe Spannungen entstehen.

Diese Aufgabe wird durch den Gegenstand des unabhängigen Patentanspruches 1 gelöst. Vorteilhafte Weiterbildungen sind in den abhängigen Ansprüchen angegeben.

Zur Lösung der Aufgabe wird vorgeschlagen, dass bei einer Isolierglasscheibe der eingangs genannten Art das Abstandsprofil zwei gegenüberliegende Kontaktflächen aufweist, welche mit den Außenscheiben über eine Klebeschicht schubfest verbunden sind, wobei das Abstandsprofil ferner mindestens einen gelenkigen Bereich aufweist, welcher derart ausgebildet ist, dass die beiden Kontaktflächen zumindest teilweise verdrehbar sind, um somit Spannungen in der Klebeschicht zu reduzieren.

Diese Aufgabe wird erfindungsgemäß durch eine Isolierglasscheibe mit den Merkmalen des kennzeichnenden Teils der unabhängigen Ansprüche 1 und 4 gelöst.

Die mit der erfindungsgemäßen Lösung erzielbaren Vorteile liegen auf der Hand. Das Abstandsprofil besteht aus einem hochfesten Kunststoffmaterial, insbesondere aus einem glasfaserverstärkten Kunststoff. Dadurch wird in vorteilhafter Weise ein Material verwendet, welches einen relativ kleinen Wärmeleitwert besitzt und trotzdem über hohe Festigkeiten verfügt. Ein weiterer Vorteil liegt im Wärmeausdehnungskoeffizienten, dieser ist zwischen Glas und glasfaserverstärktem Kunststoff sehr ähnlich. Dies ist wichtig, da hier dann keine bzw. nur geringe zusätzlichen Kräfte aufgrund unterschiedlicher Längendehnung entstehen.

Die Anbindung des Abstandsprofils kann entweder durch entsprechend hochfeste Kleber erfolgen oder durch hochfeste Verbundfolien. Der hochfeste Kleber oder die hochfeste Verbundfolie kann beispielsweise aus einem Polymer, z. B. Polyvinylbutyral, Ionoplast (Polymer), teilkristallinem Thermoplast oder einem anderen Material bestehen, welches die erforderliche Klebefestigkeit, Dauerhaftigkeit und Wärmestabilität hat. Besonders das Ionoplast Polymer bietet hier besonders hohe Festigkeitswerte. Durch den Verbund des Abstandsprofils mit den Außenscheiben kann hier ein nahezu monolithisches Tragverhalten des Randbereiches erreicht werden. Obwohl bereits einige hochfeste Kleber für den Fassadenbereich zur Verfügung stehen, ist eine Verklebung im Randbereich nur möglich, wenn die dort verwendeten Profile an diese speziellen Anforderungen angepasst sind.

Im Randbereich der Scheiben entstehen besonders aufgrund der Klimalasten starke Winkelveränderungen an den Kontaktflächen. Je nach Steifigkeit der Kleber und des Abstands profils führt das zu mehr oder weniger starken Einspannungen, und damit zu hohen Zugspannungen an den Rändern der Verklebungen, welche zu einer Überbelastung der Verklebung führen können.

In einer möglichen Realisierung der erfinderischen Lösung kommt ein zähelastischer Zweikomponenten-Klebstoff auf Expoxidharzbasis zum Einsatz. Derartige Klebstoffe weisen gegenüber den Klebeoberflächen eine Zugscherfestigkeit von mindestens 10/mm² auf und sein E-Modul unter kurzzeitiger Belastung ist größer als 1000 N/mm². Selbstverständlich kommen aber auch andere Klebstoffe oder Klebstofftypen in Frage.

Um hier die Zugspannungen auf ein vernünftiges Maß zu reduzieren, ist es notwendig, dass das Abstandsprofil so gestaltet wird, dass dieses als schubsteifes Gelenk funktioniert. Dabei weist das Abstandsprofil zwei gegenüberliegende Kontaktflächen auf, welche relativ gleichmäßig dick ausgeführt sind, um dort einen möglichst gleichmäßigen Spannungsverlauf in der Klebeschicht zu erzeugen. Des Weiteren weist das Abstandsprofil mindestens einen gelenkigen Bereich auf, welcher derart ausgebildet ist, dass die beiden Kontaktflächen relativ zueinander zumindest teilweise verdrehbar sind. Die Drehachse des Gelenkes entspricht dabei vorzugsweise der Längsachse des Profils. Durch die Gelenkigkeit wird ermöglicht, dass sich die Außenscheiben z.B. infolge von Klimalasten zueinander verdrehen können, ohne dass dadurch hohe Spannungen im Abstandsprofil und in der Klebeschicht entstehen. Im Bereich des Gelenkes treten dann erfahrungsgemäß die höchsten Spannungen auf. Das vorgeschlagene Material des Abstandsprofils kann diese Spannungen problemlos aufnehmen. Durch diese Anordnung wird erreicht, dass sich im Bereich der Kontaktflächen die Spannungen verringern und dadurch die Belastung des Klebstoffes reduziert wird.

Das Abstandsprofil ist mehrteilig ausgebildet. Beim zweiteiligen Abstandsprofil, bestehend aus einem ersten Bereich und einem zweiten Bereich, sind diese Bereiche über eine Verklebung mit einem hochfesten Kleber miteinander verklebt. Alternativ oder zusätzlich können der erste Bereich und der zweite Bereich durch mindestens ein mechanisches Verbindungsteil miteinander verbunden sein. Hierbei kann das mindestens eine mechanische Verbindungsteil eine Schraube, einen Bolzen und/oder eine Klemmleiste aufweisen. Das Abstandsprofil kann als Gelenk verdrehbar um eine Achse oder einen Punkt oder als Verjüngung ausgebildet sein, sodass die Kontaktflächen relativ zueinander zumindest teilweise verdrehbar sind.

Bei einer bevorzugten Ausführungsform sind der erste Bereich und der zweite Bereich jeweils als Abstandsprofilelement mit einer L-förmigen Querschnittsgeometrie ausgebildet. Jedes der Abstandsprofilelemente weist einen ersten Schenkel und einen zweiten Schenkel auf. Die beiden ersten Schenkel der Abstandsprofilelemente verlaufen parallel zu einer der beiden Außenscheiben und sind mit der Außenscheibe schubfest verbunden. Der zweite Schenkel des ersten Abstandsprofilelementes verläuft parallel zu dem zweiten Schenkel des zweiten Abstandsprofilelementes, und die beiden zweiten Schenkel sind zumindest bereichsweise verbunden. In dem Verbindungsbereich der beiden Schenkel eines jeden Abstandsprofilelements ist jeweils ein gelenkiger Bereich gebildet.

Das Abstandsprofil kann weiterhin so gestaltet sein, dass ein oder mehrere Trockenmittel in einem oder mehreren Hohlräumen des Profils integriert sind. In einer weiteren Ausführungsform kann jedes der Trockenmittel auch in einem zusätzlichen Trockenmittelprofil untergebracht sein. Es können aber auch handelsübliche Abstandsprofile mit Trockenmittel verbaut werden.

Vorzugsweise ist ein zusätzliches Profil als Zwischenlage zwischen den Kontaktflächen des Abstandsprofils und den Außenscheiben mit Hilfe eines transparenten Klebers oder einer transparenten Folie an mindestens einer der beiden Außenscheiben befestigt.

Zur erhöhten Wärmedämmung kann im Zwischenraum zwischen den beiden Außenscheiben mindestens eine weitere Scheibe oder eine Folie angeordnet sein zum Ausbilden eines ersten und zweiten Scheibenzwischenraumes.

Weiterhin ist es denkbar, dass bei einer Isolierglasscheibe, welche zwei Außenscheiben und eine weitere Scheibe oder Folie aufweist, ein Druckausgleich vorgesehen ist. Dabei ist die weitere Scheibe oder Folie zumindest bereichsweise flexibel ausgebildet. In einer möglichen Realisierung des Druckausgleiches ist mindestens ein Kapillarröhrchen vorgesehen, welche zum Zwecke des Druckausgleiches einen Scheibenzwischenraum mit der Außenatmosphäre verbindet. Alternativ oder zusätzlich hierzu ist es denkbar, dass mindestens eine Membran, insbesondere eine luft- aber nicht wasserdurchlässige Membran, in einem Kanal vorgesehen ist der zum Zwecke des Druckausgleiches einen Scheibenzwischenraum mit der Außenatmosphäre verbindet.

Im Folgenden wird die Erfindung anhand von exemplarischen Ausführungsbeispielen unter Bezugnahme auf die beigefügten Zeichnungen näher erläutert. Es zeigen:
- Fig. 1: eine Querschnittsansicht auf den Randbereich einer nicht als Erfindung beanspruchten Isolierglasscheibe, wobei der Druck im Zwischenraum zwischen den beiden Außenscheiben im Wesentlichen identisch mit dem Außendruck ist;
- Fig. 2: die in Figur 1 dargestellte Ausführungsform bei Belastung des Scheibenzwischenraums aufgrund der Klimalast;
- Fig. 3: eine Querschnittsansicht auf einen Randbereich einer Isolierglasscheibe gemäß einer Ausführungsform der Erfindung;
- Fig. 4: eine Querschnittsansicht auf den Randbereich einer Isolierglasscheibe gemäß einer weiteren Ausführungsform der Erfindung;
- Fig. 5: eine Querschnittsansicht auf den Randbereich einer Isolierglasscheibe gemäß einer weiteren Ausführungsform der Erfindung; und
- Fig. 6: eine Querschnittsansicht auf den Randbereich einer Isolierglasscheibe gemäß einer weiteren Ausführungsform der Erfindung.

Die in den Zeichnungen gezeigte Isolierglasscheibe 1 besteht aus mindestens zwei Außenscheiben 2, 3 und einem Randverbund 4, welcher ein Abstandsprofil 5 aufweist. Das Abstandsprofil 5 besteht aus einem hochfesten Kunststoff und weist zwei gegenüberliegende Kontaktflächen 12 auf. Ferner enthält das Abstandsprofil 5 mindestens eine Vertiefung 14. Die beiden Kontaktflächen 12 sind mit den jeweiligen Innenseiten der beiden Außenscheiben 2, 3 schubfest verbunden. Hierzu ist es denkbar, eine Klebeschicht 11 vorzusehen, die diesen schubfesten Verbund zwischen dem Abstandsprofil 5 und den Außenscheiben 2, 3 bereitstellt.

Erhöht sich der Druck im Zwischenraum zwischen den Außenscheiben 2, 3, beispielsweise aufgrund von Erwärmung durch Sonneneinstrahlung, verdrehen sich - wie es insbesondere der Darstellung in Figur 2 zu entnehmen ist - die beiden zuvor parallel zueinander angeordneten Kontaktflächen 12 des Abstandsprofils 5 zueinander. Dies ist möglich, da das Abstandsprofil 5 mindestens einen gelenkigen Bereich 13 aufweist, welcher derart ausgebildet ist, dass bei Belastungen aufgrund der Klimalasten, die beiden Kontaktflächen 12 relativ zueinander zumindest teilweise verdrehbar sind, wobei die Drehachse der Längsachse des Abstandsprofils 5 entspricht. Bei der in den Figuren 1 und 2 dargestellten Ausführungsform der Isolierglasscheibe 1 sind zwei gelenkige Bereiche 13 vorgesehen.

Bei der in den Figuren 3 und 4 dargestellten Ausführungsform kommt - im Gegensatz zu der in den Figuren 1 und 2 dargestellten Ausführungsform - ein Abstandsprofil 5 zum Einsatz, welches aus einem ersten Bereich 5a und einem zweiten Bereich 5b besteht. Die beiden Bereiche 5a, 5b sind im montieren Zustand miteinander schubfest verbunden. Dies erfolgt über eine Verklebung 15 mit einem hochfesten Kleber. Bei der in den Figuren 3 und 4 dargestellten Ausführungsform ist es möglich, dass die einzelnen Bereiche 5a, 5b zunächst auf die Außenscheiben 2, 3 aufgeklebt werden, wobei anschließend die Bereiche 5a, 5b miteinander verbunden werden. Dies hat den Vorteil, dass beim Aufkleben der Bereiche 5a, 5b, zunächst auf die Innenflächen der Außenscheiben 2, 3, diese von allen Seiten zugänglich sind und somit ggf. austretende Klebereste noch entfernt werden können.

Bei der in den Figuren 3 und 4 dargestellten Ausführungsform sind die beiden Bereiche 5a, 5b miteinander über eine Verklebung 15 mit einem hochfesten Kleber verbunden. Die Bereiche 5a, 5b können aber auch zusätzlich mit Hilfe von Schrauben, Bolzen und/oder Klemmleisten mechanisch miteinander verbunden werden. Die Schubfestigkeit der Bereiche 5a, 5b wird entweder nur durch die Verklebung 15 erreicht, sie kann aber auch durch zusätzliche mechanische Verbindungsteile 16 erfolgen. Die in den Bereichen 5a, 5b vorhandenen Vertiefungen 14 können auch zur Befestigung von Halteelementen verwendet werden.

Bei einer normalen Isolierglasscheibe wird bewusst der Scheibenzwischenraum hermetisch abgedichtet. Die Luft bzw. das Gas im Scheibenzwischenraum wird durch spezielles Trockenmittel 10 möglichst trocken gehalten. Das ist notwendig, damit bei Temperaturwechsel, insbesondere wenn die Außenscheibe nach draußen hin abkühlt, keine Kondensation auf der Innenseite stattfindet. Das Abstandsprofil 5 kann weiterhin so gestaltet sein, dass ein oder mehrere Trockenmittel 10 in einem oder mehreren Hohlräumen des Abstandsprofils 5 integriert sind. In einer weiteren Ausführungsform kann jedes der Trockenmittel 10 auch in einem zusätzlichen Trockenmittelprofil 9 untergebracht sein. Das Trockenmittel 10 kann über Klebepunkte 21 in dem Trockenmittelprofil 9 gehalten werden. Es können aber auch handelsübliche Abstandsprofile mit Trockenmittel 10 verbaut werden. In einer weiteren Ausgestaltung (Figur 4) können zwischen den Bereichen 5a, 5b und den Glasscheiben 2, 3 aus optischen Gründen noch zusätzliche Profile 19 eingefügt werden. Dies ist dann der Fall, wenn mit transparenten Klebern gearbeitet wird und die Außenscheiben 2, 3 im Bereich des Randverbundes 4 keine Bedruckung aufweisen. Hier wird dann das Abstandsprofil 5 bzw. werden die Bereiche 5a, 5b durch die Außenscheiben 2, 3 hindurch sichtbar.

Für verschiedene Anwendungen wäre es jedoch wünschenswert, wenn der sichtbare Bereich des Randverbundes 4 auch in unterschiedlichen Farben oder Strukturen ausgeführt werden könnte. Dies wird folgendermaßen ausgeführt:
Zwischen dem Abstandsprofil 5, bzw. den Bereichen 5a, 5b, und den Außenscheiben 2, 3 wird ein zusätzliches flaches Profil 19 mittels eines transparenten Klebers 20 aufgeklebt. Das Profil 19 kann mit einer oder mehreren Umkantungen ausgeführt sein. Dadurch werden die Optik und die Handhabung des Profils 19 verbessert. Das Profil 19 kann aus verschiedenen Materialien hergestellt sein, oder es kann in allen erdenklichen Farben ausgeführt werden. Durch den transparenten Kleber 20 ist das Material bzw. dessen Farbe durch die Außenscheiben 2, 3 hindurch sichtbar. Der transparente Kleber 20 des zusätzlichen Profils 19 an den Außenscheiben 2, 3 kann als transparenter UV- oder zwei-komponentiger Kleber ausgeführt sein. Die Dicke des zusätzlichen Profils 19 wird in Abhängigkeit des verwendeten Materials so gewählt, dass die auftretenden Spannungen aufgrund von unterschiedlichen Wärmedehnungen möglichst gering sind und durch die Verklebung aufgenommen werden können.

Eine weitere Ausführungsform zeigt Figur 5. Hier wird eine Isolierglasscheibe 1a mit insgesamt zwei Außenscheiben 2, 3 und einer Einzelscheibe 22, welche zwischen den Außenscheiben 2, 3 angeordnet ist, ausgeführt. Durch den sich jetzt ergebenden dickeren Glasaufbau wird die Steifigkeit der Isolierglasscheibe nochmals wesentlich vergrößert. Weiter hat ein solcher Glasaufbau mit zwei Zwischenräumen auch noch wärmetechnische Vorteile. In weiteren Ausgestaltungen können die Bereiche 5a, 5b noch mit zusätzlichen Stegen ausgeführt werden, die zum einen die Steifigkeit der Isolierglasscheibe erhöhen und zudem als konstruktives Element verwendet werden können.

Eine weitere Ausführungsform zeigt Figur 6. Eine Isolierglasscheibe 1b weist zwei Außenscheiben 2, 3 auf, wobei in einem von den beiden Außenscheiben 2, 3 begrenzten Zwischenraum mindestens eine weitere Scheibe oder eine Folie 22, 32, zum Ausbilden eines ersten und zweiten Scheibenzwischenraumes 30, 31 angeordnet ist. Die weitere Scheibe oder Folie 22, 32 ist zumindest bereichsweise flexibel ausgebildet. Ein Abstandsprofil 5, welches zwischen den beiden Außenscheiben 2, 3 angeordnet ist, weist einen ersten Bereich 26 und einen zweiten Bereich 27 auf, welche miteinander bereichsweise schubfest verbindbar oder verbunden sind. Der erste Bereich 26 und der zweite Bereich 27 des Abstandsprofils 5 sind jeweils als Abstandsprofilelemente mit einer L-förmigen Querschnittsgeometrie ausgebildet._ Jeder der Abstandprofilelemente weist zwei Schenkel 26a, 26b; 27a, 27b auf. In dem Verbindungsbereich der beiden Schenkel 26a, 26b; 27a, 27b eines jeden Abstandsprofilelements ist jeweils ein gelenkiger Bereich 13 gebildet. Ein erster Schenkel 26a, 27a eines jeden Bereichs 26, 27 verläuft parallel zu einer der beiden Außenscheiben 2, 3 und ist mit der Außenscheibe 2, 3 schubfest verbunden. Ein zweiter Schenkel 26b des einen Bereichs 26 verläuft parallel zu einem zweiten Schenkel 27b des anderen Bereichs 27 und ist mit diesem zumindest in einem Bereich 28 verbunden. Ein Druckausgleich ist zumindest für einen der beiden Scheibenzwischenräume 30, 31 vorgesehen, wobei mindestens ein Druckausgleichsröhrchen 29, insbesondere Kapillarröhrchen vorgesehen ist, und/oder wobei mindestens eine Membran, insbesondere eine luft- aber nicht wasserdurchlässige Membran, in einem Kanal 29 vorgesehen ist, zum Zwecke eines Druckausgleiches einen Scheibenzwischenraum mit der Außenatmosphäre verbindet. Ferner kann ein oder mehrere Trockenmittel 10 in einem oder mehreren Hohlräumen in den Scheibenzwischenräumen 30, 31 integriert sein und über Klebepunkte 25 gehalten werden. Des weiterem kann das Trockenmittel 10 auch in einem Trockenmittelprofil 9 gehalten werden.

Die Erfindung ist nicht auf die beispielhaften Ausführungsformen beschränkt und kann im Rahmen der Ansprüche in weiteren Ausgestaltungen ausgeführt werden. Ferner sei angemerkt, dass der Druckausgleich ebenfalls in der Ausführung der Figur 5 verwendet werden kann oder in einer Isolierglasscheibe, welche zwei Außenscheiben 2, 3 und mindestens eine Scheibe oder Folie aufweist.

## Patentansprüche

1. Isolierglasscheibe (1), bestehend aus mindestens zwei Außenscheiben (2, 3) und einem Randverbund (4), welcher ein Abstandsprofil (5) aus Kunststoff mit zwei gegenüberliegenden, ungefähr gleichmäßig dicken, zueinander parallelen Kontaktflächen (12) aufweist, welche mit den Außenscheiben (2, 3) über eine Klebeschicht (11) schubfest verbunden sind,
wobei der Kunststoff des Abstandsprofils (5) ein hochfester Kunststoff ist; und wobei das Abstandsprofil (5) einen ersten Bereich (5a, 26) und einen zweiten Bereich (5b, 27) aufweist, welche miteinander schubfest verbunden sind,
wobei die schubfeste Verbindung umfasst, dass der erste Bereich (5a, 26) und der zweite Bereich (5b, 27) über eine Verklebung (15, 28) mit einem hochfesten Kleber miteinander verklebt sind,
wobei das Abstandsprofil jeweils im ersten Bereich (5a, 26) und im zweiten Bereich (5b, 27) eine Vertiefung aufweist;
**dadurch gekennzeichnet,**
**dass** das Abstandsprofil zwei gelenkige Bereiche (13) aufweist, welche derart ausgebildet sind, dass die beiden Kontaktflächen (12) zumindest teilweise verdrehbar sind, um somit Spannungen in der Klebeschicht (11) zu reduzieren, und dass die gelenkigen Bereiche (13) in Form von Verjüngungen durch die zwei Vertiefungen (14) ausgebildet sind.

2. Isolierglasscheibe (1) nach Anspruch 1,
wobei der erste Bereich (5a, 26) und der zweite Bereich (5b, 27) mit Hilfe mindestens eines mechanischen Verbindungsteils (16) miteinander verbunden, insbesondere formschlüssig miteinander verbunden sind.

3. Isolierglasscheibe (1) nach Anspruch 2,
wobei das mindestens eine mechanische Verbindungsteil (16) eine Schraube, einen Bolzen und/oder eine Klemmleiste aufweist.

4. Isolierglasscheibe (1) bestehend aus mindestens zwei Außenscheiben (2, 3) und einem Randverbund (4), welcher ein Abstandsprofil (5) aus Kunststoff mit zwei gegenüberliegenden, ungefähr gleichmäßig dicken, zueinander parallelen Kontaktflächen (12) aufweist, welche mit den Außenscheiben (2, 3) über eine Klebeschicht (11) schubfest verbunden sind,
wobei der Kunststoff des Abstandsprofils (5) ein hochfester Kunststoff ist; wobei das Abstandsprofil (5) ferner mindestens einen gelenkigen Bereich (13) aufweist, welcher derart ausgebildet ist, dass die beiden Kontaktflächen (12) zumindest teilweise verdrehbar sind, um somit Spannungen in der Klebeschicht (11) zu reduzieren,
wobei das Abstandsprofil (5) einen ersten Bereich (5a, 26) und einen zweiten Bereich (5b, 27) aufweist, welche miteinander schubfest verbindbar oder verbunden sind,
**dadurch gekennzeichnet,**
**dass** der erste Bereich (26) und der zweite Bereich (27) jeweils als Abstandsprofilelemente mit einer L-förmigen Querschnittsgeometrie ausgebildet sind,
und **dass** jedes der Abstandsprofilelemente zwei Schenkel (26a, 26b; 27a, 27b) aufweist,
und **dass** in einem Verbindungsbereich der beiden Schenkel (26a, 26b; 27a, 27b) eines jeden Abstandsprofilelements jeweils ein gelenkiger Bereich (13) gebildet ist.

5. Isolierglasscheibe (1) nach Anspruch 4,
wobei ein erster Schenkel (26a, 27a) eines jeden Bereichs (26, 27) parallel zu einer der beiden Außenscheiben (2, 3) verläuft und mit der Außenscheibe (2, 3) schubfest verbunden ist.

6. Isolierglasscheibe (1) nach einem der Ansprüche 4 oder 5,
wobei ein zweiter Schenkel (26b) des einen Bereichs (26) parallel zu einem zweiten Schenkel (27b) des anderen Bereichs (27) verläuft und mit diesem zumindest bereichsweise verbunden ist.

7. Isolierglasscheibe (1) nach einem der vorhergehenden Ansprüche,
wobei in einem von den beiden Außenscheiben (2, 3) begrenzten Zwischenraum mindestens eine weitere Scheibe oder eine Folie (22, 32) angeordnet ist zum Ausbilden eines ersten und zweiten Scheibenzwischenraumes (30, 31).

8. Isolierglasscheibe (1) nach Anspruch 7,
wobei die weitere Scheibe oder Folie (22, 32) zumindest bereichsweise flexibel ausgebildet ist.

9. Isolierglasscheibe (1) nach Anspruch 7 oder 8,
wobei ein Druckausgleich für zumindest einen der beiden Scheibenzwischenräume (30, 31) vorgesehen ist.

10. Isolierglasscheibe (1) nach Anspruch 9,
wobei mindestens ein Druckausgleichsröhrchen (29), insbesondere Kapillarröhrchen, vorgesehen ist, welches zum Zwecke eines Druckausgleiches einen Scheibenzwischenraum (30, 31) mit der Außenatmosphäre verbindet.

11. Isolierglasscheibe (1) nach Anspruch 9 oder 10,
wobei mindestens eine Membran - insbesondere eine luft- aber nicht wasserdurchlässige Membran, in einem Kanal (29) vorgesehen ist der zum Zwecke eines Druckausgleiches einen Scheibenzwischenraum (30, 31) mit der Außenatmosphäre verbindet.

12. Isolierglasscheibe (1) nach einem der vorhergehenden Ansprüche,
wobei die Kontaktflächen (12) des Abstandsprofils (5) mit einem schubfesten Zwei-Komponentenklebstoff mit den Außenscheiben (2, 3) verklebt sind.

13. Isolierglasscheibe (1) nach einem der Ansprüche 1 bis 11,
wobei die Kontaktflächen (12) des Abstandsprofils (5) mit einem schubfesten Ionoplast-Polymer mit den Außenscheiben (2, 3) verklebt sind.

14. Isolierglasscheibe (1) nach einem der vorhergehenden Ansprüche,
wobei das Abstandsprofil (5) aus einem hochfesten glasfaserverstärkten Kunststoff ausgeführt ist.

15. Isolierglasscheibe (1) nach einem der vorhergehenden Ansprüche,
wobei die Drehachse des gelenkigen Bereiches (13) parallel zur Längsachse des Abstandsprofils (5) verläuft.

16. Isolierglasscheibe (1) nach einem der vorhergehenden Ansprüche,
wobei ferner ein Trockenmittel (10) vorgesehen ist, welches in einem Hohlraum im Inneren des Abstandsprofils (5) oder angrenzend zum Abstandsprofil (5) angeordnet ist.

17. Isolierglasscheibe (1) nach einem der vorhergehenden Ansprüche,
wobei als Zwischenlage zwischen den Kontaktflächen (12) des Abstandsprofils (5) und den Außenscheiben (2, 3) ein zusätzliches Profil (19) mit Hilfe eines transparenten Klebers (20) oder einer transparenten Folie an mindestens einer der beiden Außenscheiben (2, 3) befestigt ist.

## Claims

1. Insulating glass unit (1) consisting of at least two outer panes (2, 3) and an edge connection (4), which has a spacer profile (5) made of plastic with two opposed contact faces (12) which are of approximately uniform thickness, are parallel to one another and are connected in a shear-resistant manner to the outer panes (2, 3) via an adhesive layer (11),
wherein the plastic of the spacer profile (5) is a high-strength plastic;
and wherein the spacer profile (5) has a first region (5a, 26) and a second region (5b, 27),
which are connected to one another in a shear-resistant manner,
wherein the shear-resistant connection includes that the first region (5a, 26) and the second region (5b, 27) are adhesively bonded to one another by way of an adhesive bond (15, 28) with a high-strength adhesive,
wherein the spacer profile has a recess in each case in the first region (5a, 26) and in the second region (5b, 27);
**characterized**
**in that** the spacer profile has two articulated regions (13), which are designed in such a manner that the two contact faces (12) can be at least partially twisted, in order to thus reduce stresses in the adhesive layer (11), and in that the articulated regions (13) are designed in the form of constrictions by the two recesses (14).

2. Insulating glass unit (1) according to Claim 1,
wherein the first region (5a, 26) and the second region (5b, 27) are connected to one another with the aid of at least one mechanical connecting part (16), in particular are connected to one another in a positive-locking manner.

3. Insulating glass unit (1) according to Claim 2,
wherein the at least one mechanical connecting part (16) has a screw, a pin and/or a clamping strip.

4. Insulating glass unit (1) consisting of at least two outer panes (2, 3) and an edge connection (4), which has a spacer profile (5) made of plastic with two opposed contact faces (12) which are of approximately uniform thickness, are parallel to one another and are connected in a shear-resistant manner to the outer panes (2, 3) via an adhesive layer (11),
wherein the plastic of the spacer profile (5) is a high-strength plastic;
wherein the spacer profile (5) furthermore has at least one articulated region (13), which is designed in such a manner that the two contact faces (12) can be at least partially twisted, in order to thus reduce stresses in the adhesive layer (11),
wherein the spacer profile (5) has a first region (5a, 26) and a second region (5b, 27), which are or can be connected to one another in a shear-resistant manner,
**characterized**
**in that** the first region (26) and the second region (27) are each designed as profiled spacer elements with an L-shaped cross-sectional geometry,
and **in that** each of the profiled spacer elements has two legs (26a, 26b; 27a, 27b),
and **in that** an articulated region (13) is in each case formed in a connecting region of the two legs (26a, 26b; 27a, 27b) of each profiled spacer element.

5. Insulating glass unit (1) according to Claim 4,
wherein a first leg (26a, 27a) of each region (26, 27) runs parallel to one of the two outer panes (2, 3) and is connected in a shear-resistant manner to the outer pane (2, 3).

6. Insulating glass unit (1) according to either of Claims 4 and 5,
wherein a second leg (26b) of one region (26) runs parallel to a second leg (27b) of the other region (27) and is connected thereto at least in certain regions.

7. Insulating glass unit (1) according to one of the preceding claims,
wherein at least one further pane or a sheet (22, 32) is arranged in an interspace delimited by the two outer panes (2, 3) for forming a first and second pane gap (30, 31).

8. Insulating glass unit (1) according to Claim 7,
wherein the further pane or sheet (22, 32) is designed to be flexible at least in certain regions.

9. Insulating glass unit (1) according to Claim 7 or 8,
wherein a pressure-equalizing means is provided for at least one of the two pane gaps (30, 31).

10. Insulating glass unit (1) according to Claim 9,
wherein at least one pressure-equalizing tube (29), in particular a capillary tube, is provided, and connects a pane gap (30, 31) to the external atmosphere for the purpose of pressure equalization.

11. Insulating glass unit (1) according to Claim 9 or 10,
wherein at least one membrane, in particular an air-permeable but not water-permeable membrane, is provided in a duct (29), and connects a pane gap (30, 31) to the external atmosphere for the purpose of pressure equalization.

12. Insulating glass unit (1) according to one of the preceding claims,
wherein the contact faces (12) of the spacer profile (5) are adhesively bonded to the outer panes (2, 3) with a shear-resistant two-component adhesive.

13. Insulating glass unit (1) according to one of Claims 1 to 11,
wherein the contact faces (12) of the spacer profile (5) are adhesively bonded to the outer panes (2, 3) with a shear-resistant ionoplast polymer.

14. Insulating glass unit (1) according to one of the preceding claims,
wherein the spacer profile (5) is made of a high-strength, glass-fibre-reinforced plastic.

15. Insulating glass unit (1) according to one of the preceding claims,
wherein the axis of rotation of the articulated region (13) runs parallel to the longitudinal axis of the spacer profile (5).

16. Insulating glass unit (1) according to one of the preceding claims,
wherein provision is furthermore made of a desiccant (10), which is arranged in a hollow space in the interior of the spacer profile (5) or adjoining the spacer profile (5).

17. Insulating glass unit (1) according to one of the preceding claims,
wherein an additional profile (19) is fastened, as an interlayer between the contact faces (12) of the spacer profile (5) and the outer panes (2, 3), to at least one of the two outer panes (2, 3) with the aid of a transparent adhesive (20) or a transparent film.

## Revendications

1. Vitrage isolant (1), se composant d'au moins deux vitres extérieures (2, 3) et d'un bord composite (4), qui comprend un profilé d'écartement (5) en matière plastique avec deux faces de contact opposées (12), parallèles l'une à l'autre et ayant une épaisseur sensiblement uniforme, qui sont assemblées sans glissement aux vitres extérieures (2, 3) au moyen d'une couche de colle (11),
dans lequel la matière plastique du profilé d'écartement (5) est une matière plastique à haute résistance;
et dans lequel le profilé d'écartement (5) présente une première région (5a, 26) et une deuxième région (5b, 27), qui sont assemblées l'une à l'autre sans glissement,
dans lequel l'assemblage sans glissement implique que la première région (5a, 26) et la deuxième région (5b, 27) soient collées l'une à l'autre par un collage (15, 28) au moyen d'une colle à haute résistance,
dans lequel le profilé d'écartement présente respectivement un creux dans la première région (5a, 26) et dans la deuxième région (5b, 27),
**caractérisé en ce que** le profilé d'écartement présente deux régions articulées (13), qui sont réalisées de telle manière que les deux faces de contact (12) puissent au moins partiellement tourner, afin de réduire ainsi des contraintes dans la couche de colle (11), et **en ce que** les régions articulées (13) sont réalisées sous la forme d'amincissements par les deux creux (14).

2. Vitrage isolant (1) selon la revendication 1, dans lequel la première région (5a, 26) et la deuxième région (5b, 27) sont assemblées l'une à l'autre à l'aide d'au moins une pièce d'assemblage mécanique (16), en particulier sont assemblées l'une à l'autre par emboîtement.

3. Vitrage isolant (1) selon la revendication 2, dans lequel ladite au moins une pièce d'assemblage mécanique (16) présente une vis, un boulon et/ou une baguette de serrage.

4. Vitrage isolant (1), se composant d'au moins deux vitres extérieures (2, 3) et d'un bord composite (4), qui comprend un profilé d'écartement (5) en matière plastique avec deux faces de contact opposées (12), parallèles l'une à l'autre et ayant une épaisseur sensiblement uniforme, qui sont assemblées sans glissement aux vitres extérieures (2, 3) au moyen d'une couche de colle (11),
dans lequel la matière plastique du profilé d'écartement (5) est une matière plastique à haute résistance;
dans lequel le profilé d'écartement (5) présente en outre au moins une région articulée (13), qui est réalisée de telle manière que les deux faces de contact (12) puissent au moins partiellement tourner, afin de réduire ainsi des contraintes dans la couche de colle (11),
dans lequel le profilé d'écartement (5) présente une première région (5a, 26) et une deuxième région (5b, 27), qui peuvent être ou sont assemblées l'une à l'autre sans glissement,
**caractérisé en ce que** la première région (26) et la deuxième région (27) sont réalisées respectivement sous la forme d'éléments de profilé d'écartement avec une géométrie de section transversale en forme de L, et **en ce que** chacun des éléments de profilé d'écartement présente deux branches (26a, 26b; 27a, 27b), et **en ce qu'**une région articulée (13) est formée respectivement dans une région d'assemblage des deux branches (26a, 26b; 27a, 27b) de chaque élément de profilé d'écartement.

5. Vitrage isolant (1) selon la revendication 4, dans lequel une première branche (26a, 27a) de chaque région (26, 27) est parallèle à une des deux vitres extérieures (2, 3) et est assemblée sans glissement à la vitre extérieure (2, 3).

6. Vitrage isolant (1) selon l'une quelconque des revendications 4 ou 5, dans lequel une deuxième branche (26b) d'une région (26) est parallèle à une deuxième branche (27b) de l'autre région (27) et est assemblée au moins localement à celle-ci.

7. Vitrage isolant (1) selon l'une quelconque des revendications précédentes, dans lequel au moins une autre vitre ou une feuille (22, 32) est disposée dans un espace intermédiaire limité par les deux vitres extérieures (2, 3) pour former un premier et un deuxième espaces intermédiaires (30, 31) entre les vitres.

8. Vitrage isolant (1) selon la revendication 7, dans lequel l'autre vitre ou la feuille (22, 32) est au moins localement flexible.

9. Vitrage isolant (1) selon la revendication 7 ou 8, dans lequel il est prévu un équilibrage de pression pour au moins un des deux espaces intermédiaires (30, 31) entre les vitres.

10. Vitrage isolant (1) selon la revendication 9, dans lequel il est prévu au moins un petit tube d'équilibrage de pression (29), en particulier un tube capillaire, qui relie un espace intermédiaire (30, 31) entre les vitres à l'atmosphère extérieure en vue d'un équilibrage de pression.

11. Vitrage isolant (1) selon la revendication 9 ou 10, dans lequel il est prévu au moins une membrane - en particulier une membrane perméable à l'air mais pas à l'eau - dans un canal (29) qui relie un espace intermédiaire (30, 31) entre les vitres à l'atmosphère extérieure en vue d'un équilibrage de pression.

12. Vitrage isolant (1) selon l'une quelconque des revendications précédentes, dans lequel les faces de contact (12) du profilé d'écartement (5) sont collées aux vitres extérieures (2, 3) au moyen d'une colle à deux composants sans glissement.

13. Vitrage isolant (1) selon l'une quelconque des revendications 1 à 11, dans lequel les faces de contact (12) du profilé d'écartement (5) sont collées aux vitres extérieures (2, 3) au moyen d'un polymère ionoplaste sans glissement.

14. Vitrage isolant (1) selon l'une quelconque des revendications précédentes, dans lequel le profilé d'écartement (5) est fabriqué en une matière plastique à haute résistance renforcée par des fibres de verre.

15. Vitrage isolant (1) selon l'une quelconque des revendications précédentes, dans lequel l'axe de rotation de la région articulée (13) est parallèle à l'axe longitudinal du profilé d'écartement (5).

16. Vitrage isolant (1) selon l'une quelconque des revendications précédentes, dans lequel il est en outre prévu un agent de dessiccation (10), qui est disposé dans une cavité située à l'intérieur du profilé d'écartement (5) ou qui est adjacent au profilé d'écartement (5).

17. Vitrage isolant (1) selon l'une quelconque des revendications précédentes, dans lequel un profilé supplémentaire (19) est fixé à au moins une des deux vitres extérieures (2, 3), comme couche intermédiaire entre les faces de contact (12) du profilé d'écartement (5) et les vitres extérieures (2, 3), à l'aide d'une colle transparente (20) ou d'une feuille transparente.
